# EUROPÄISCHE PATENTSCHRIFT

(11) **EP 0 345 422 B1**
(45) Veröffentlichungstag und Bekanntmachung des Hinweises auf die Patenterteilung: **03.03.1993**
(21) Anmeldenummer: 89103781.4
(22) Anmeldetag: 03.03.1989
(51) Int. Cl.: B41J 19/20

(54) **Führungsvorrichtung für ein Druck- oder Schreibgerät**
Guiding device for a printer or a recording apparatus
Dispositif de guidage pour imprimante ou appareil d'enregistrement

(30) Priorität: 10.06.1988 DE 8807595 U
(43) Veröffentlichungstag der Anmeldung: 13.12.1989
(73) Patentinhaber: Siemens Nixdorf Informationssysteme Aktiengesellschaft, 33102 Paderborn (DE)
(72) Erfinder: Kohlhage, Hermann, D-4790 Paderborn (DE)
(74) Vertreter: Fuchs, Franz-Josef, Dr.-Ing.

(56) Entgegenhaltungen:
- FR-A- 2 218 200
- IBM TECHNICAL DISCLOSURE BULLETIN. vol. 16, no. 12, 01 Mai 1974, NEW YORK US Seite 4102 reichert: "pressure device for a printer with a movable print head"

## Beschreibung

Die Erfindung betrifft eine Führungsvorrichtung für ein Druck- oder Schreibgerät mit einem Druckwiderlager, einem entlang des Druckwiderlagers verfahrbaren Druckwagen und wenigstens einem mit einem Ende am Druckwagen befestigen, mit dem anderen Ende auf eine Wickelspule aufwickelbaren, parallel zum Druckwiderlager angeordneten Führungsband, wobei die Wickelspule im Endbereich des Verfahrweges des Druckwagens angeordnet ist.

Bei Druckern mit ebener Papierführung im Druckbereich ist das Bedrucken von gebogenen oder geknickten Aufzeichnungsträgern problematisch, weil diese von dem Druckwiderlager abstehen.

Dieses Problem wurde in der FR-A-2296530 mit einer Führungsvorrichtung der eingangs genannten Art gelöst. Nachteilig ist bei dieser Vorrichtung, daß durch die neben dem Verfahrbereich des Druckwagens angeordnete Wickelspule zusätzlicher Platz benötigt wird, der die Breite des Druckers vergrößert. Es ist heute jedoch erwünscht, Computer und deren Peripheriegeräte so kompakt wie möglich herzustellen.

Es ist daher Aufgabe der Erfindung, eine Führungsvorrichtung der eingangs genannten Art anzugeben, die eine gute Führung des Aufzeichnungsträgers im Druckbereich des Druckers erlaubt, ohne die Abmessungen des Druckers zu erhöhen.

Die Aufgabe wird erfindungsgemäß dadurch gelöst, daß die Wickelspule über einen am Gerätegehäuse verstellbar gelagerten Träger zwischen einer im Endbereich des Verfahrweges des Druckwagens befindlichen Betriebsstellung und einer aus dem Verfahrweg zurückgezogenen Außerbetriebsstellung verstellbar ist und daß am Druckwagen einerseits und am Wickelspulenträger andererseits zusammenwirkende Steuerflächen ausgebildet sind, die beim Einfahren des Druckwagens in den Endbereich eine Verstellung der Wickelspule in die Außerbetriebsstellung und beim Ausfahren aus dem Endbereich eine Verstellung in die Betriebsstellung bewirken.

Dies hat den Vorteil, daß bei der Anordnung der Führungsvorrichtung kein zusätzlicher Platz im Drucker für die Aufwickelspule vorgesehen werden muß. Ein Zusammenstoßen von Druckwagen und Wickelrolle wird dadurch vermieden, daß der Druckwagen beim Einfahren in den Endbereich des Verfahrweges die Wickelspule aus dem Verfahrweg hinausschiebt. In der Endstellung des Druckwagens liegt die Wickelspule dann in Druckrichtung des Druckkopfes unterhalb der Schreibebene.

Die Wickelspule kann auf einfache Weise verstellt werden, indem der Wickelspulenträger als Schwenkarm mit einer Schwenkachse parallel zur Spulenachse ausgebildet ist. Dieser Verstellmechanismus ist gegenüber Schienen oder sonstigen Konstruktionen unkomplizierter und kostengünstiger.

Vorteilhafterweise ist an dem ersten Ende des Schwenkarms die Wickelspule und am zweiten Ende die Schwenkachse angeordnet. Das Verstellen der Wickelspule erfordert hierdurch nur einen geringen Kraftaufwand, was negative Auswirkungen auf das Druckbild beim Verstellen der Wickelspule durch den Druckwagen verhindert.

In einer vorteilhaften Weiterbildung der Erfindung ist an der dem Endbereich zugewandten Seite des Druckwagens als Steuerfläche eine Rampe in einer zur Verfahrrichtung des Druckwagens schrägen Ebene ausgebildet, die zum Mundstück des Druckkopfes geneigt ist, während als Steuerfläche an dem Schwenkarm im Bereich der Wickelspule ein parallel zur Spulenachse angeordneter Stift ausgebildet ist. Beim Einfahren des Druckwagens in den Endbereich des Verfahrweges stößt die Rampe an dem Stift des Schwenkarms an. Bei weiterer Bewegung des Druckwagens in die gleiche Richtung gleitet der Stift an der Rampe entlang, wodurch die Wickelspule in die Außerbetriebsstellung gedrückt wird. Hierdurch wird die Verstellung der Wickelspule konstruktionstechnisch einfach und kostengünstig realisiert. Vorteilhaft ist hierbei die Schwenkachse des Schwenkarms in Druckrichtung des Druckkopfes unterhalb der Schreibebene angeordnet. Dadurch liegen parallel zur Richtung der Spulenachse keine Konstruktionsteile der Führungsvorrichtung unter oder über dem Verfahrbereich des Druckwagens, was zu einer Beeinträchtigung der Servicefreundlichkeit bei Wartungsarbeiten am Druckwagen führen könnte.

Die Wickelspule wird auf einfache Weise in der Arbeitsstellung gehalten, wenn zwischen dem Schwenkarm und dem Gehäuse eine Schraubenfeder zum Vorspannen des Schwenkarms in Richtung auf einen an dem Gehäuse ausgebildeten mechanischen Anschlag, angeordnet ist, der die Stellung des Schwenkarms in der Betriebsstellung der Wickelspule definiert. Um die Führungseigenschaften des Führungsbandes zu verbessern, ist dieses quer zu seiner Längsrichtung gewölbt und mit seiner konvexen Seite dem Aufzeichnungsträger zugewandt. Vorteilhaft ist hierbei das Führungsband an einem auf der dem Endbereich zugewandten Seite des Druckwagens ausgebildeten Stift drehbeweglich gelagert. Das Führungsband wird dadurch beim Verstellen der Wickelspule in die Außerbetriebsposition nicht geknickt. Das gewölbte Führungsband muß stets mit seiner konkaven Seite nach innen auf die Wickelspule aufgewickelt werden, um eine Überdehnung des Bandmaterials zu verhindern.

Vorteilhafterweise ist das Führungsband metallisch und kunststoffummantelt, wodurch eine Beschädigung des Aufzeichnungsträgers an den Kanten vermieden wird.

Eine gleichbleibende gute Führungsfunktion der Führungseinrichtung wird gewährleistet, wenn auf beiden Seiten des Druckkopfes jeweils eine der vorstehend genannten Führungseinrichtungen angeordnet ist. Hierdurch wird der Aufzeichnungsträger in jeder Stellung des Druckwagens über den ganzen Verfahrbereich des Druckwagens geführt.

Weitere Merkmale und Vorteile der Erfindung ergeben sich aus der folgenden Beschreibung, welche in Verbindung mit den beigefügten Zeichnungen die Erfindung anhand eines Ausführungsbeispieles erläutert. Es zeigen:
- Figur 1: eine erfindungsgemäße Führungsvorrichtung in teilschematischer teilgeschnittener Aufsicht mit einer Wickelspule in Betriebsstellung,
- Figur 2: eine Führungsvorrichtung nach Figur 1 mit der Wickelspule in Außerbetriebsstellung,
- Figur 3: ein Druckgerät mit zwei erfindungsgemäßen Führungsvorrichtungen und
- Figur 4: ein Führungsband der erfindungsgemäßen Führungsvorrichtung.

Die Figuren 1 bis 3 zeigen einen Ausschnitt des Druck- oder Schreibgerätes. Auf der linken Seite ist ein Ausschnitt der Gehäusewand 10 zu sehen. Innerhalb des Gehäuses ist ein Druckwagen 12 auf einer geraden Linie parallel zu einem davor angeordneten Druckwiderlager 14 verfahrbar angeordnet. Die Lagerung des Druckwagens 12 erfolgt in bekannter Weise und wird daher nicht näher beschrieben. Der Druckwagen 12 trägt eine Farbbandkassette 16 und einen Druckkopf 18. An der der Gehäusewand 10 zugewandten Seite trägt der Druckwagen 12 eine parallel zur Tragebene des Druckwagens 12 gerichtete Platte 20 mit einer der Gehäusewand 10 zugewandten rampenförmigen Gleitkante 22, deren Funktion nachfolgend noch beschrieben wird. Zwischen dem Druckwiderlager 14 und der Gehäusewand 10 ist ein mit der Gehäusewand 10 verbundener Träger 23 angeordnet, der eine parallel zur Druckebene und quer zur Verfahrrichtung des Druckwagens 12 gerichtete Schwenkachse 24 trägt. An der Schwenkachse 24 ist ein Schwenkarm 26 gelagert, an dessen der Schwenkachse 24 abgewandtem Ende eine Wickelspule 28 drehbar gelagert ist. Der Schwenkarm 26 befindet sich unterhalb des Verfahrbereiches des Druckwagens 12, während die Wickelspule 28 in Druckhöhe des Druckkopfes 18 liegt. Auf die Wickelspule 28 ist ein Ende eines gewölbten metallischen Führungsbandes 30 (siehe auch Figur 4) aufgewickelt, dessen anderes Ende an einem mit dem Druckwagen 12 verbundenen und parallel zur Schwenkachse 24 angeordneten Stift 32 um dessen Achse drehbar gelagert ist. An dem Schwenkarm 26 ist der Wickelspule 28 in Richtung auf den Druckwagen 12 ein parallel zur Spulenachse gerichteter Führungsstift 34 vorgeordnet, der mit der Gleitkante 22 des Druckwagens 12 zusammenwirkt, um die Wickelspule 28 aus dem Verfahrbereich des Druckwagens 12 hinauszuschieben, was nachfolgend noch näher beschrieben wird. An dem Schwenkarm 26 ist im Bereich der Schwenkachse 24 ein Haltezapfen 36 mit einer Aussparung 38 zur Aufnahme eines Endes einer Schraubenfeder 40 angeordnet, deren anderes Ende an einem an dem Träger 23 angeordneten Zapfen 42 angreift, wodurch der Haltezapfen 36 in Richtung auf einen an dem Träger 23 als Zylinderstift ausgebildeten mechanischen Anschlag 44 vorgespannt wird. Das Anliegen des Haltezapfens 36 an dem Anschlag 44 definiert die Stellung des Schwenkarms 26 in Betriebsstellung der Wickelspule 28 (Figur 1).

Figur 3 zeigt ein Druck- oder Schreibgerät mit zwei erfindungsgemäßen identischen Führungsvorrichtungen der vorstehend genannten Art. Der Stift 32a, die Führung 20a, und das Band 30a gehören zu der Führungsvorrichtung auf der anderen Seite des Druckkopfes 18.

In Figur 4 ist das gewölbte Metallband 30 dargestellt, Die beiden seitlichen Kanten 46 und 48 des Führungsbandes 30 sind zu einer Seite hin gebogen, wodurch das Führungsband 30 eine konkave Seite 50 und eine konvexe Seite 52 erhält. Das Führungsband 30 ist mit seiner konvexen Seite dem Aufzeichnungsträger zugewandt, wodurch es eine höhere Steifigkeit gegenüber dem Andruck des Aufzeichnungsträgers als ein ebenes Führungsband hat. Das gewölbte Führungsband 30 kann nur mit der konkaven Seite 50 nach innen auf die Wickelspule 28 aufgewickelt werden, weil beim Aufwickeln mit der konvexen Seite 52 nach innen die Kanten 46 und 48 überdehnt würden und die gewölbte Form mit der Zeit verloren ginge. Das Führungsband 30 ist an dem Stift 32 des Druckwagens 12 drehbar gelagert, damit es auch in der Außerbetriebsstellung der Wickelspule 28 nicht geknickt wird.

Die Funktion der oben beschriebenen Führungsvorrichtung wird nun anhand der Figuren 1 und 2 näher erläutert.

Beim Hin- und Herfahren des Druckkopfes 18 befindet sich die Wickelspule 28 in ihrer Betriebsstellung (Figur 1). Hierbei ist das Führungsband 30 parallel zum Druckwiderlager 14 zwischen dem an dem Druckwagen 12 angeordneten Stift 32 und der Wickelspule 28 gespannt. Beim Einfahren des Druckwagens 12 in den Endbereich des Verfahrweges kommt der an dem Schwenkarm 26 ausgebildete Führungsstift 34 an der mit dem Druckwagen 12 verbundenen Gleitfläche 22 zu liegen. Beim weiteren Einfahren des Druckwagens 12 in den Endbereich gleitet dieser Führungsstift 34 an der rampenförmigen Gleitfläche 22 entlang und drückt so den Schwenkarm 26 und damit die Wickelspule 28 gegen die Federkraft der Feder 40 in die Außerbetriebsstellung (Figur 2). Fährt der Druckwagen 12 nun wieder aus seiner Endstellung heraus, so wird der Schwenkarm 26 durch die Vorspannkraft der Feder 40 über den Zapfen 36 wieder in die Betriebsstellung gedrückt.Der Führungsstift 34 gleitet dabei an der Rampe 22 nach oben, bis der Zapfen 36 an dem Anschlag 44 anliegt, wodurch sich die Wickelspule 28 wieder in ihrer Betriebsstellung befindet.

Die Führungsfunktion kann verbessert werden, wenn auf beiden Seiten des Druckkopfes 18 jeweils eine der oben genannten Führungsvorrichtungen ausgebildet ist (Figur 3).

## Patentansprüche

1. Führungsvorrichtung für ein Druck- oder Schreibgerät mit einem Druckwiderlager, einem entlang des Druckwiderlagers verfahrbaren Druckwagen und wenigstens einem mit einem Ende am Druckwagen befestigten, mit dem anderen Ende auf eine Wickelspule aufwickelbaren parallel zum Druckwiderlager angeordneten Führungsband, wobei die Wickelspule im Endbereich des Verfahrweges des Druckwagens angeordnet ist, dadurch **gekennzeichnet**, daß die Wickelspule (28) über einen am Gerätegehäuse (10) verstellbaren gelagerten Träger (26) zwischen der im Endbereich des Verfahrweges befindlichen Betriebsstellung und einer aus dem Verfahrweg zurückgezogenen Außerbetriebsstellung verstellbar ist, und daß am Druckwagen (12) einerseits und am Wickelspulenträger (26) andererseits zusammenwirkende Steuerflächen (22, 34) ausgebildet sind, welche beim Einfahren des Druckwagens (12) in den Endbereich eine Verstellung in die Außerbetriebsstellung und beim Ausfahren aus dem Endbereich eine Verstellung in die Betriebsstellung bewirken.

2. Führungsvorrichtung nach Anspruch 1, dadurch **gekennzeichnet**, daß der Wickelspulenträger (26) als Schwenkarm (26) mit einer Schwenkachse parallel zur Spulenachse ausgebildet ist.

3. Führungsvorrichtung nach Anspruch 2, dadurch **gekennzeichnet**, daß am ersten Ende des Schwenkarms (26) die Wickelspule (28) und am zweiten Ende dieses Schwenkarms (26) die Schwenkachse (24) angeordnet ist.

4. Führungsvorrichtung nach einem der Ansprüche 1 bis 3, dadurch **gekennzeichnet**, daß an der dem Endbereich zugewandten Seite des Druckwagens (12) als Steuerfläche eine Rampe (22) in einer zur Verfahrrichtung des Druckwagens (12) schrägen Ebene ausgebildet ist, die zum Mundstück der Druckkopfes geneigt ist, und daß als Steuerfläche an dem Schwenkarm (26) im Bereich der Wickelspule (28) ein Führungsstift (34) parallel zur Spulenachse ausgebildet ist.

5. Führungsvorrichtung nach einem der vorhergehenden Ansprüche, dadurch **gekennzeichnet**, daß die Schwenkachse (24) des Schwenkarms (26) unterhalb der Schreibebene liegt.

6. Führungsvorrichtung nach einem der vorhergehenden Ansprüche, dadurch **gekennzeichnet**, daß zwischen dem Schwenkarm (26) und dem Gehäuse (10) eine Schraubenfeder (40) zum Vorspannen des Schwenkarms (26) in Richtung auf einen an dem Gehäuse (10) ausgebildeten mechanischen Anschlag (44) angeordnet ist, der die Stellung des Schwenkarms (26) in der Betriebsstellung der Wickelspule (28) definiert.

7. Führungsvorrichtung nach einem der vorhergehenden Ansprüche, dadurch **gekennzeichnet**, daß das Führungsband (30, 30a) quer zu seiner Längsrichtung gewölbt ist und mit seiner konvexen Seite (52) dem Aufzeichnungsträger zugewandt ist und an einem auf der dem Endbereich zugewandten Seite des Druckwagens (12) ausgebildete Stift (32, 32a) drehbeweglich gelagert ist.

8. Führungsvorrichtung nach Anspruch 7, dadurch **gekennzeichnet**, daß das Führungsband (30, 30a) mit seiner konkaven Seite (50) nach innen auf die Wickelspule (28) aufgewickelt wird.

9. Führungsvorrichtung nach einem der vorhergehenden Ansprüche, dadurch **gekennzeichnet**, daß das Führungsband (30, 30a) metallisch und kunststoffummantelt ist.

10. Führungsvorrichtung nach einem der vorhergehenden Ansprüche, dadurch **gekennzeichnet**, daß auf beiden Seiten des Druckkopfes (18) jeweils eine der erfindungsgemäßen Führungsvorrichtungen angeordnet ist.

## Claims

1. Guiding device for a printer or a recording apparatus, having a platen, a print carriage which can be moved along the platen, and at least one guiding strip which is attached by one end to the print carriage, can be wound onto a winding spool by the other end and is arranged parallel to the platen, the winding spool being arranged in the end region of the path of movement of the print carriage, characterised in that the winding spool (28) can be adjusted via a support (26), which is mounted so as to be adjustable on the apparatus housing (10), between the operational position situated in the end region of the path of movement and a non-operational position which is retracted from the path of movement, and in that there are control faces (22, 34) which interact on the print carriage (12) on the one hand and on the winding spool support (26) on the other hand and which cause an adjustment into the non-operational position when the print carriage (12) is driven into the end region and cause an adjustment into the operational position when it is driven out of the end region.

2. Guiding device according to Claim 1, characterised in that the winding spool support (26) is constructed as a swivel arm (26) having a swivel axle parallel to the spool axis.

3. Guiding device according to Claim 2, characterised in that the winding spool (28) is arranged at the first end of the swivel arm (26) and the swivel axle (24) is arranged at the second end of said swivel arm (26).

4. Guiding device according to one of Claims 1 to 3, characterised in that, on the side of the print carriage (12) facing the end region, a ramp (22) is constructed as control face in a plane which slopes towards the direction of movement of the print carriage (12) and is inclined towards the mouthpiece of the print head, and in that a guiding pin (34) parallel to the spool axis is constructed as control face on the swivel arm (26) in the region of the winding spool (28).

5. Guiding device according to one of the preceding claims, characterised in that the swivel axle (24) of the swivel arm (26) is located below the writing plane.

6. Guiding device according to one of the preceding claims, characterised in that a helical spring (40) is arranged between the swivel arm (26) and the housing (10) for prestressing the swivel arm (26) in the direction of a mechanical stop (44) which is constructed on the housing (10) and defines the position of the swivel arm (26) in the operational position of the winding spool (28).

7. Guiding device according to one of the preceding claims, characterised in that the guiding strip (30, 30a) is curved transversely to its longitudinal direction and with its convex side (52) faces the recording medium and is mounted with rotary movement on a pin (32, 32a) constructed on the side of the print carriage (12) facing the end region.

8. Guiding device according to Claim 7, characterised in that the guiding strip (30, 30a) is wound onto the winding spool (28) with its concave side (50) on the inside.

9. Guiding device according to one of the preceding claims, characterised in that the guiding strip (30, 30a) is metallic and is sheathed in plastic.

10. Guiding device according to one of the preceding claims, characterised in that one of the guiding devices according to the invention is arranged in each case on both sides of the print head (18).

## Revendications

1. Dispositif de guidage pour une imprimante ou pour un appareil d'enregistrement, comportant une butée d'impression, un chariot d'impression mobile le long de la butée d'impression et au moins une bande de guidage fixée par une extrémité au chariot d'impression, pouvant être enroulée par l'autre extrémité sur une bobine réceptrice et disposée parallèlement à la butée d'impression, la bobine réceptrice étant disposée dans la zone d'extrémité du trajet de déplacement du chariot d'impression, caractérisé par le fait que la bobine réceptrice (28) peut être déplacée par l'intermédiaire d'un support (26) monté mobile sur le boîtier (10) de l'appareil, entre la position de fonctionnement située dans la zone d'extrémité du trajet de déplacement, et une position hors service rétractée par rapport au trajet de déplacement, et par le fait que sur le chariot d'impression (12) d'une part et sur le support (26) de la bobine réceptrice d'autre part, sont formées des surfaces de commande (22,34) qui coopèrent entre elles et qui, lors de l'arrivée du chariot d'impression (12) dans la zone d'extrémité, provoquent un déplacement aboutissant à la position hors service et, lors de la sortie de la zone d'extrémité, un déplacement aboutissant à la position de fonctionnement.

2. Dispositif de guidage suivant la revendication 1, caractérisé par le fait que le support (26) de la bobine réceptrice est agencé sous la forme d'un bras pivotant (26) possédant un axe de pivotement parallèle à l'axe de la bobine.

3. Dispositif de guidage suivant la revendication 2, caractérisé par le fait que la bobine réceptrice (28) est montée sur la première extrémité du bras pivotant (26) et que l'axe de pivotement (24) est monté sur la seconde extrémité de ce bras pivotant (26).

4. Dispositif de guidage suivant l'une des revendications 1 à 3, caractérisé par le fait que sur le côté, tourné vers la zone d'extrémité, du chariot d'impression (12) est formée, en tant que surface de commande, une rampe (22), qui est située dans un plan oblique par rapport à la direction de déplacement du chariot d'impression (12) et qui est inclinée en direction de l'embout de la tête d'impression, et qu'en tant que surface de commande sur le bras pivotant (26), il est prévu au voisinage de la bobine réceptrice (28) une tige de guidage (34) parallèle à l'axe de la bobine.

5. Dispositif de guidage suivant l'une des revendications précédentes, caractérisé par le fait que l'axe de pivotement (24) du bras pivotant (26) est situé en-dessous du plan d'enregistrement.

6. Dispositif de guidage suivant l'une des revendications précédentes, caractérisé par le fait qu'entre le bras pivotant (26) et le boîtier (10) est disposé un ressort hélicoïdal (40) qui sert à précontraindre le bras pivotant (26) en direction d'une butée mécanique (44) qui est formée sur le boîtier (10) et qui définit la position du bras pivotant (26) dans la position de fonctionnement de la bobine réceptrice (28).

7. Dispositif de guidage suivant l'une des revendications précédentes, caractérisé par le fait que la bande de guidage (30,30a) est cintrée transversalement par rapport à sa direction longitudinale et est tournée, par sa face convexe (52), vers le support d'enregistrement et est montée tournante, sur une tige (32,32a) formée sur le côté, tourné vers la zone d'extrémité, du chariot d'impression (12).

8. Dispositif de guidage suivant la revendication 7, caractérisé par le fait que la bande de guidage (30,30a) est enroulée, en ayant sa face concave (50) tournée vers l'intérieur, sur la bobine réceptrice (28).

9. Dispositif de guidage suivant l'une des revendications précédentes, caractérisé par le fait que la bande de guidage (30,30a) est enveloppée de métal ou de matière plastique.

10. Dispositif de guidage suivant l'une des revendications précédentes, caractérisé par le fait qu'un des dispositifs de guidage conforme à l'invention est disposé de chaque côté de la tête d'impression (18).
